# FASCICULE DE BREVET EUROPEEN

(11) **EP 0 524 866 B1**
(45) Date de publication et mention de la délivrance du brevet: **20.03.1996**
(21) Numéro de dépôt: 92402086.0
(22) Date de dépôt: 17.07.1992
(51) Int. Cl.: C25D 13/22

(54) **Installation électrolytique, notamment pour peindre une caisse de véhicule automobile par cataphorèse**
Elektrolytische Anlage, insbesondere zum Lackieren einer Autokarosserie mittels Kataphorese
Electrolytic installation more particularly to paint a car body by cataphorese

(30) Priorité: 23.07.1991 FR 9109300
(43) Date de publication de la demande: 27.01.1993
(73) Titulaire: AUTOMOBILES PEUGEOT, F-75116 Paris (FR); AUTOMOBILES CITROEN, F-92200 Neuilly sur Seine (FR)
(72) Inventeur: Rebuffat, François, F-35000 Rennes (FR); Briand, André, F-35360 Medrac (FR); Riviere, Alain, F-92160 Antony (FR); Herrouin, Roger, F-35131 Pont Pean (FR)
(74) Mandataire: Beauchamps, Georges

(56) Documents cités:
- EP-A- 0 371 900

## Description

La présente invention concerne une installation électrolytique notamment pour peindre une caisse de véhicule automobile par cataphorèse.

Les procédés connus d'obtention d'un revêtement de peinture par électrophorèse (électrodéposition) sur une carrosserie de véhicule automobile consistent à immerger la caisse d'un véhicule dans une cuve contenant un bain d'une peinture conductrice d'électricité, en ayant introduit dans ce même bain deux électrodes (respectivement anode et cathode) d'un générateur de courant continu, la cathode étant reliée à la carrosserie du véhicule dans le cas où la peinture utilisée est du type cationique.

Le revêtement de peinture est obtenu par déplacement des particules de peinture vers la caisse du véhicule, sous l'effet du champ électrique produit par ledit générateur. Ce procédé présente un certain nombre d'avantages connus tenant au Fait notamment d'une part, qu'il se prête à l'automatisation, d'autre part que la peinture peut accéder aux parties intérieures de la carrosserie et qu'elle est constamment renouvelée par une quantité équivalente au fur et à mesure de son application.

La mise en oeuvre de ce procédé est réalisée de façon connue en soi, par l'intermédiaire d'une installation comprenant un convoyeur entraînant un ou plusieurs pendards se déplaçant sur des rails, et destinés à transporter une luge supportant la caisse du véhicule vers la cuve contenant le bain de peinture. Le dépôt d'une couche de peinture sur un véhicule par ce procédé nécessite de relier la caisse dudit véhicule au pôle négatif du générateur de courant et de façon générale à la masse ; ce qui est réalisé, afin d'éviter les traces indésirables laissées sur la carrosserie, en portant plutôt la luge à la masse par l'intermédiaire d'un mécanisme fixé à la base du pendard et comprenant deux éléments de contact reliés respectivement à la luge et à un ou plusieurs pendards.

Or il s'avère d'une part, que le trajet des pendards sur les rails n'est pas continûment rectiligne et présente des courbes correspondant aux descentes et remontées des caisses dans le bain de peinture, d'autre part, que le mécanisme précité sera immergé lors du passage dans le bain. De ces deux considérations il découle que le contact précité doit remplir certaines conditions. Il sera nécessaire que les deux éléments de contact précités soient propres et fixes l'un par rapport à l'autre, et particulièrement lors des descentes et remontées des véhicules afin d'éviter l'apparition d'arcs électriques pouvant aller jusqu'à occasionner des soudures indésirables. Il sera donc souhaitable qu'un minimum de liaisons mobiles entre les pièces soient réalisées mais cependant que subsiste un jeu entre ces éléments pour permettre à la peinture d'être évacuée afin de prévenir les risques de blocage du passage de courant.

Plusieurs systèmes ont été réalisés à ce jour pour répondre à ces exigences. Il a en effet été proposé d'établir un contact direct entre chaque pendard et la luge. Or ce type de contact par appui en quatre points engendre de façon évidente un mauvais contact entre l'un des pendards et la luge, et entraîne en conséquence la formation d'arcs électriques. En outre, les deux faces métalliques en regard étant recouvertes de peinture, une accumulation de cataphorèse non cuite se forme dans la zone de contact produisant un entrefer également susceptible de générer des arcs électriques.

Il a également été proposé (EP-A-0 371 900) d'établir le contact par l'intermédiaire d'un aimant supporté par le pendard et relié au câble d'acheminement de la masse, et d'une plaque de contact solidaire de la luge. Or cette solution requiert deux stations de nettoyage automatique, l'une pour l'aimant, l'autre pour la plaque, lesquels doivent présenter une surface très propre pour ce qui concerne l'aimant, et une surface rectifiée également très propre pour ce qui concerne la plaque. En outre il est observé que la force d'attraction de l'aimant s'atténue au cours du temps.

La présente invention a pour but de résoudre ces problèmes et propose une installation électrolytique, notamment pour peindre une caisse de véhicule automobile par cataphorèse, de conception aisée, et permettant une transmission du courant entre le(s) pendard(s) et la luge particulièrement fiable, en évitant l'utilisation des dispositifs de nettoyage des éléments de contact électrique classiquement requis dans de telles installations.

A cet effet la présente invention a pour objet une installation électrolytique, notamment pour peindre une caisse de véhicule automobile par cataphorèse, du type comprenant une luge sur laquelle est transportée une caisse de véhicule automobile en contact électrique avec ladite luge, au moins un pendard auquel ladite luge peut être suspendue de manière articulée, ledit pendard étant déplacé par un convoyeur pour transporter ladite luge vers une station au niveau de laquelle elle pénètre suivant une certaine inclinaison dans un bain de cataphorèse en pivotant autour du pendard, ladite luge étant reliée électriquement à l'un des pôles d'une source de courant par l'établissement d'un contact électrique entre deux éléments de contact électrique reliés respectivement à la luge et au pendard, en position chargée de la luge sur les pendards, l'un des deux éléments précités s'escamotant pour permettre le chargement de la luge sur le pendard, cette installation étant caractérisée en ce que l'un au moins des deux éléments de contact précités comprend un moyen élastique appliquant en permanence les deux éléments de contact l'un en appui contre l'autre en position chargée de la luge en repoussant l'un au moins desdits éléments lors du chargement, et en ce que la luge et le pendard coopèrent avec un moyen de solidarisation des deux éléments de contact précités lors du pivotement de la luge relativement au pendard de façon à maintenir un contact fixe entre ces deux éléments lors de la descente de la caisse dans le bain, l'un au moins des deux éléments de contact étant rappelé en position initiale de service, en vis-à-vis de l'autre élément de contact de sorte que les deux éléments précités puissent établir le contact électrique lors d'un chargement ultérieur.

Suivant une réalisation particulière de l'invention, l'un des éléments de contact précités est monté rotatif par rapport à l'axe autour duquel pivote la luge par rapport au pendard et le moyen de solidarisation précité est un moyen de solidarisation en rotation des deux éléments précités.

L'élément de contact supporté par le pendard est solidaire d'un manchon monté rotatif autour de l'axe de pivotement de la luge par rapport au pendard, ledit manchon comportant deux doigts susceptibles de venir en contact avec une partie de la luge pour solidariser en rotation les deux éléments de contact. Avantageusement, la partie précitée de ladite luge est l'élément de contact électrique solidaire de la luge lui-même.

Suivant une autre caractéristique de l'invention, l'un au moins des éléments de contact précités comprend au moins une lamelle réalisée en un matériau élastique et conducteur.

Suivant une variante de réalisation, les deux éléments de contact précités sont constitués pour le premier de plusieurs pièces, et pour le second d'une pièce, lesdites pièces comportant chacune au moins une arête, les deux éléments de contact étant appliqués l'un contre l'autre par l'intermédiaire d'un ressort, les arêtes respectives des pièces du premier et du second élément de contact étant décapées par frottement des unes contre les autres lors du chargement de la luge sur le pendard. Avantageusement, les arêtes des deux éléments de contact précités présentent des inclinaisons différentes.

On précisera que les pièces du premier élément de contact comportent une partie chanfreinée coopérant avec une partie chanfreinée correspondante de l'autre pièce du second élément de contact favorisant l'escamotage de l'un des éléments de contact lors de la mise en place de la luge sur le pendard.

Suivant une autre caractéristique de l'invention, l'un des éléments de contact précités est relié à la source de courant par l'intermédiaire d'un élément souple permettant une transmission de courant lors de la rotation de la luge par rapport au pendard. Avantageusement cet élément souple est une tresse ou un câble.

Suivant une autre caractéristique de l'invention, le ressort de rappel d'un au moins des éléments de contact après chaque opération est solidaire par l'une de ses extrémités de la partie supérieure du pendard et par son autre extrémité d'une pièce intermédiaire de support sur laquelle est fixé l'élément de contact supporté par le pendard et rappelle l'un des éléments de contact en position d'engagement avec l'autre élément de contact préalablement au chargement d'une luge.

Suivant une autre caractéristique, ladite installation comporte des moyens de contrôle de la présence du ressort. Ces moyens comprennent un capteur de présence du pendard et un capteur de présence du ressort, et des moyens de vérification de la synchronisation des signaux émis par lesdits capteurs, mis en action au début du circuit de retour des pendards.

Selon une autre caractéristique de l'invention, l'installation comporte en outre un moyen pour contrôler la continuité du passage du courant entre deux pendards. Ce moyen comprend un rail additionnel sur lequel s'engage l'un des pendards arrière lorsque l'un des pendards avant est en contact guidé avec un rail avant relié à ladite source de courant, un dispositif pour soumettre le rail additionnel à une tension continue et un dispositif permettant la vérification du passage du courant dans le circuit ainsi créé.

Mais d'autres caractéristiques et avantages de l'invention apparaîtront mieux dans la description détaillée qui suit et se réfère aux dessins annexés donnés uniquement à titre d'exemple et dans lesquels :

la figure 1 est une vue de face partielle et en coupe, illustrant une installation électrolytique conforme à une réalisation de l'invention, pour la mise en peinture d'une caisse de véhicule automobile.

la figure 2 est une vue en coupe suivant II-II de la figure précédente, illustrant le pendard sans la luge.

la figure 3 est une vue similaire à la figure 1, mais illustrant une seconde réalisation du moyen de transmission du courant électrique entre pendard et luge.

la figure 4 est une vue en coupe suivant IV-IV de la figure 3, similaire à la figure 2, mais illustrant une seconde réalisation du dispositif de transmission du courant entre pendard et luge.

les figures 5 et 6 sont des vues de côté des éléments de contact électrique conformes à la réalisation illustrée sur les figures 3 et 4, alors que les figures 7 et 8 en sont respectivement des vues de face.

la figure 9 est une vue partielle schématique d'un pendard d'une installation électrolytique équipée d'un dispositif de contrôle de la présence du ressort de rappel de l'élément de contact en position initiale,

la figure 10 est une représentation schématique illustrant deux pendards déplacés le long des rails de guidage, et un système de contrôle de la continuité du passage du courant.

Sur les figures 1 et 2, on voit une partie de l'installation électrolytique I de l'invention pour le transport d'une caisse de véhicule dans une cuve (non représentée sur ces figures) pour effectuer la mise en peinture de ladite caisse par électrodéposition. Cette installation I comprend pour chaque opération d'une part, quatre pendards 1 (dont seulement un est représenté sur ces figures) se déplaçant par leurs extrémités supérieures sur des rails de guidage lorsqu'entraînés par un convoyeur (non représenté), et une luge 2 suspendue aux pendards précités (le déplacement du pendard est effectué perpendiculairement au plan de la figure). Chaque pendard précité 1 comprend un élément vertical 10 et un élément horizontal 11 formant axe d'articulation sur lequel axe 11 ladite luge 2 est montée de façon pivotante. A la partie supérieure du pendard 10 est fixée une pièce de support 12 à laquelle est reliée perpendiculairement, au moyen d'un ensemble vis 120 et écrou 121, l'une des extrémités 30 d'une tresse 3 dont l'autre extrémité 31 est solidarisée, également au moyen d'un système vis 43 et écrou 42, à une équerre 4 de liaison de ladite tresse 3 à une pièce intermédiaire de support 5 d'un élément de contact 7, ladite pièce intermédiaire 5 étant solidaire d'un manchon 8 monté rotatif sur un autre manchon 111 solidaire de la partie formant axe 11 du pendard 1 . Au lieu d'une tresse, on peut avantageusement utiliser un câble souple avec des cosses métalliques. Quant aux pièces 5 et 8, elles doivent être en matériau isolant. L'élément de contact précité 7, supporté par le pendard 1, est constitué suivant cette forme particulière de réalisation par quatre lamelles à ressort 70 fixées sur une pièce métallique 5b par des boulons 79 ou des vis mises en place depuis l'extérieur, la pièce 5b étant elle-même fixée sur la pièce 5 par des vis 5a, la partie supérieure de la pièce intermédiaire 5 étant en outre reliée par l'intermédiaire d'une seconde équerre 40 à un ressort de rappel 41 dont la fonction sera explicitée ultérieurement et dont une extrémité 411 est engagée dans un orifice prévu dans ladite équerre 40 alors que l'autre extrémité 412 est suspendue à la pièce de support 12 fixée à la partie supérieure du pendard 1. Le ressort peut aussi être maintenu par des goupilles sur les pièces 5 et 12. Le manchon 111 fixé sur et entourant la partie du pendard 1 formant axe d'articulation 11 est formé de trois parties de diamètres différents 111a, 111b, 111c ; le manchon 8 est monté pivotant autour de la partie médiane 111b ayant le plus petit diamètre et comporte sur sa face orientée vers la luge 2 deux doigts 80 incorporés et disposés de part et d'autre du manchon précité 111. Ainsi, en position d'utilisation de l'ensemble, la pièce intermédiaire de support 5, l'élément de contact électrique 7 et le manchon rotatif 8 et ses doigts 80 incorporés sont solidaires en rotation autour du manchon fixe 111 et de l'axe 11 du pendard 1.

La partie formant axe 11 du pendard 1 est destinée, comme ceci a déjà été mentionné, à supporter la luge 2 sur laquelle sera disposée la caisse du véhicule.

Cette luge 2 est constituée d'une palette pouvant pivoter autour des axes du pendard 1, et qui comporte sur l'un de ses côtés deux plaques de contact électrique 9 destinées à coopérer avec les lamelles précitées 70 de deux pendards 1 en regard de ce côté de la luge 2.

Suivant une seconde réalisation de l'invention, illustrée sur les figures 3, 4, 5, l'élément de contact électrique 7 supporté par le pendard 1 (voir également les figures 5, 6, 7 et 8) est constitué de quatre pièces 71, 72, 73, 74 de section sensiblement trapézoïdale en contact avec une pièce intermédiaire de support par leur côté de plus grande longueur, et montées à l'encontre d'un ressort (non représenté) les appliquant sur l'autre élément de contact 94 solidaire de la luge 2. Ces quatre pièces comportent du côté opposé au support intermédiaire des éléments en saillie formant des arêtes 75 parallèles les unes aux autres, inclinées par rapport à la base desdites pièces. L'élément de contact (figure 6 et figure 8) destiné à être supporté par la luge 2 est constitué pour sa part, d'une pièce 94 de forme sensiblement parallélépipédique fixée sur la luge 2 et comportant également sur sa face opposée à la luge 2 des éléments en saillie formant des arêtes 91.

En outre, la partie supérieure de la pièce formant le premier élément de contact 7 précité est chanfreinée (a) pour coopérer avec un autre chanfrein (b) prévu à la partie inférieure de l'autre élément de contact 94 de la manière qui sera décrite plus en avant de la description.

Il va en effet être procédé à travers ce qui suit à une description du fonctionnement de l'installation I tout d'abord dans sa première forme de réalisation.

La luge 2, sur laquelle est disposée la caisse du véhicule, est transportée dans un premier temps jusqu'au-dessus des parties formant axe 11 des quatre pendards 1 ; puis une table (non représentée) assurant le transport de ladite luge 2, abaisse la luge sur les pendards avec pour effet de suspendre ladite luge audit pendard. Pendant cet abaissement de la luge 2, la plaque de contact électrique 9 de la luge 2 comprime les lamelles élastiques 7 établissant ainsi le contact électrique avec la masse acheminée à partir d'un câble longeant la partie supérieure des pendards 1 et passant respectivement à travers les vis et écrous 120, 121, 43, 42, la tresse 3, l'équerre 4, les vis 5a et la pièce 5b. A cette étape, les pendards 1 sont déplacés par un convoyeur le long de rails de guidage 50 (voir figure 10) lesquels se courbent au niveau de la cuve contenant le bain de peinture, afin de permettre l'introduction de la caisse dans ledit bain selon une pente de 45°. Or, lorsque les deux premiers pendards 1 se déplacent le long de la partie courbée 51 des rails de guidage 50, la luge 2 est conduite à pivoter autour des axes 11 formés par les parties inférieures des pendards 1 ; cette rotation de la plaque de contact électrique 9 de la luge 2 entraîne la rotation des deux doigts 80 et en conséquence du manchon 8 auquel elles sont incorporées et qui est solidaire des lamelles de contact 7, lesquelles lamelles sont de cette manière couplées au mouvement de la luge 2.

Il en résulte l'établissement d'un contact électrique fixe entre les lamelles précitées 70 et la plaque de contact 90, ce qui permet d'éviter avantageusement les arcs électriques produits lorsque les pièces glissent les unes par rapport aux autres, ce qui est d'autant plus nécessaire que le mécanisme est immergé dans la peinture ; la réalisation d'un contact électrique élastique contribuant également à la suppression des arcs électriques, et permettant de maintenir au fil du temps un contact électrique de bonne qualité indépendamment des variations dans la taille des luges par exemple, des dispersions dimensionnelles des équipements en général, et de l'usure du mécanisme dans le temps. Le décapage des éléments de contact électrique est effectué à la descente de la luge 2, la peinture étant enlevée par frottement des lamelles 70 contre la plaque 90. Quant au déchargement de la luge 2 des pendards 1, il est obtenu par l'élévation de la luge 2 au moyen de la table élévatrice, ce qui produit la décompression des lamelles 70 d'avec la plaque 90, l'ensemble manchon 8, pièce intermédiaire 5, lamelles 70, tresse 3, étant rappelé en position verticale par le ressort 41 dans la perspective d'un nouveau chargement. Il est à noter que dans cette Forme de réalisation le décapage est effectué automatiquement, uniquement sur les lamelles 70 lors du chargement, la plaque 9 solidaire de la luge 2 nécessitant un décapage par grenaillage. Les lamelles 70 sont de préférence réalisées en acier inoxydable traité pour présenter une faible élasticité et donc un décapage automatique facile.

Le moyen de transmission de la masse à la luge 2 selon la seconde forme de réalisation fonctionne de la même manière que précédemment décrit. Le chargement de la luge 2 sur le pendard 1 produit l'engagement des deux chanfreins (a) (b) prévus respectivement aux parties supérieures des pièces de contact 71, 72, 73 et 74 et à la partie inférieure de l'autre pièce 94, ceci ayant pour résultat le déplacement des pièces précitées 71, 72, 73, 74 à l'encontre du ressort précité, ce qui permet de réaliser une pression des pièces 71, 72, 73, 74 contre la pièce 94.

Il est à noter que dans ce dernier cas, les pièces de contact 71, 72, 73, 74 sont réalisées en carbure de tungstène pour tenir au raclage de la cataphorèse cuite et à l'intensité importante du courant d'électrodéposition (750 A maxi).

Le contrôle du passage continu du courant entre le pendard et la luge est effectué comme suit. Lorsque le pendard 14 atteint la courbure des rails permettant à la luge de pénétrer dans la cuve, il s'engage sur un rail de mise à la masse 52 alors que les pendards arrière 13 s'engagent sur un rail de contrôle 53 dont on mesure la tension (figure 10). Ce contrôle s'effectue par l'intermédiaire d'une alimentation stabilisée U, par exemple de 24 VCC et d'un relais de tension R à seuil. L'état du relais R est scruté pendant toute la durée du contrôle par un automate A. Tout défaut détecté déclenche la mémorisation M de l'image du numéro du pendard arrière incriminé 13 ; ce numéro étant alors visualisé (E) en salle de pilotage où il déclenche une alarme qui avertit une équipe de maintenance.

Avant l'opération de cataphorèse et préalablement au chargement de la luge 2 sur le pendard 1, on procède au contrôle de la présence du ressort 41, indispensable pour que l'élinguage s'accomplisse de manière satisfaisante. Ce contrôle est mis en oeuvre par l'intermédiaire de deux capteurs à palettes 16, 15 dans le début du circuit de retour des pendards 1, lesquels pendards sont équipés de systèmes de mise à la masse et peuvent se déplacer en position verticale. Le pivotement des palettes 15, 16 au passage du ressort 41 et de la partie supérieure du pendard respectivement engendre un signal, toute désynchronisation entre l'état des deux capteurs 16, 15 déclenchant une alarme mémorisée en salle de pilotage destinée à prévenir une équipe de mantenance.

Il sera noté également d'une part que les pièces 8, 111, 12 seront avantageusement réalisées dans une matière plastique afin d'éviter que le pendard ne soit mis à la masse, d'autre part que les éléments de contact seront de préférence disposés d'un seul côté des luges afin de faciliter la mise en place, et que les surfaces conductrices en contact avec le bain seront protégées par un dépôt de cataphorèse cuite.

On a donc réalisé grâce à l'invention une installation électrolytique, notamment pour peindre une caisse de véhicule automobile par cataphorèse, éliminant les risques de production d'arcs électriques entre les éléments de contact respectifs du pendard et de la luge, grâce à un contact permanent pendant toute la durée de l'électrodéposition du fait de la liaison élastique, et de la solidarisation en rotation, ne nécessitant pas une qualité d'état de surface particulière comme ceci est le cas avec l'aimant, tout en compensant les variations dimensionnelles des luges, et ne nécessitant pas la mise en place de stations de décapage chimique requérant une maintenance, une utilisation et un traitement de produits chimiques obligatoires et onéreux.

Bien entendu l'invention n'est nullement limitée aux modes de réalisation décrits et illustrés qui n'ont été donnés qu'à titre d'exemples.

De plus, elle ne s'applique pas uniquement aux caisses de véhicules automobiles, mais peut être utilisée pour le traitement d'un panier de pièces de rechange par exemple.

## Revendications

1. Installation électrolytique, notamment pour peindre une caisse de véhicule automobile par cataphorèse, du type comprenant une luge sur laquelle est transportée une caisse de véhicule automobile en contact électrique avec ladite luge, au moins un pendard auquel ladite luge peut être suspendue de manière articulée, ledit pendard étant déplacé par un convoyeur pour transporter ladite luge vers une station au niveau de laquelle elle pénètre suivant une certaine inclinaison dans un bain de cataphorèse en pivotant autour du pendard, ladite luge étant reliée à l'un des pôles d'une source de courant par l'établissement d'un contact électrique entre deux éléments de contact électrique respectivement relié à la luge et supporté par le pendard en position chargée de la luge sur le pendard, l'un des deux éléments précités s'escamotant pour permettre le chargement de la luge sur le pendard, caractérisée en ce que l'un au moins des deux éléments de contact précités (7, 9) comprend un moyen élastique appliquant en permanence les deux éléments de contact (7, 9) l'un en appui contre l'autre en position chargée de la luge (2) en repoussant l'un au moins desdits éléments de contact (7, 9) lors du chargement, et en ce que l'un des éléments de contact précités (7, 9) est monté rotatif par rapport à l'axe (11) autour duquel pivote la luge (2) par rapport au pendard (1), la luge (2) et le pendard (1) coopérant avec un moyen de solidarisation en rotation des deux éléments de contact précités (7, 9) lors du pivotement de la luge (2) relativement au pendard (1) de façon à maintenir un contact fixe entre ces deux éléments lors de la descente de la caisse dans le bain, l'un au moins des deux éléments de contact (7, 9) étant rappelé en position initiale de service en vis-à-vis avec l'autre élément de contact après chaque opération.

2. Installation selon la revendication 1, caractérisée en ce que l'élément de contact (7) supporté par le pendard (1) est solidaire d'un manchon (8) monté rotatif autour de l'axe de pivotement (11) de la luge (2) par rapport au pendard (1), ledit manchon (8) comportant deux doigts (80) susceptibles de venir en contact avec une partie de la luge (2) pour solidariser en rotation les deux éléments de contact (7, 9) lors du pivotement de la luge.

3. Installation selon la revendication 2, caractérisée en ce que la partie précitée de ladite luge est l'élément de contact électrique (9) solidaire de la luge (2) lui-même.

4. Installation selon l'une quelconque des revendications précédentes, caractérisée en ce que l'un au moins des éléments de contact précités (7, 9) comprend au moins une lamelle (70) réalisée en un matériau élastique et conducteur.

5. Installation selon l'une quelconque des revendications 1 à 3, caractérisée en ce que les deux éléments de contact précités (7, 9) sont constitués pour le premier, de plusieurs pièces (71, 72, 73, 74) et pour le second d'une pièce (94), lesdites pièces comportant chacune au moins une arête (75, 91), les deux éléments de contact (7, 9) étant rappelés l'un contre l'autre par l'intermédiaire d'un ressort, et les arêtes (75, 91) respectives des pièces du premier élément de contact (7) et de la pièce du second élément de contact (9) étant décapées par frottement les unes contre les autres lors du chargement de la luge (2) sur le pendard (1).

6. Installation selon la revendication 5, caractérisée en ce que les arêtes (75, 91) des deux éléments de contact précités (7, 9) présentent des inclinaisons différentes.

7. Installation selon la revendication 5 ou 6, caractérisée en ce que les pièces (71, 72, 73, 74) du premier élément de contact (7) comportent une partie chanfreinée (a) coopérant avec une partie chanfreinée (b) correspondante de l'autre pièce (90) constituant le second élément de contact (90), favorisant l'escamotage de l'un des éléments de contact (7, 9) lors de la mise en place de la luge (2) sur le pendard (1).

8. Installation selon l'une quelconque des revendications précédentes, caractérisée en ce que l'un des éléments de contact précités (7, 9) est relié à la source de courant par l'intermédiaire d'un élément souple (3) permettant la transmission du courant lors de la rotation de la luge (2) par rapport au pendard (1).

9. Installation selon la revendication 8, caractérisée en ce que l'élément souple précité est une tresse (3) ou un câble.

10. Installation selon l'une quelconque des revendications précédentes, caractérisée en ce qu'un ressort (41) de rappel d'un au moins des éléments de contact après chaque opération est solidaire par l'une de ses extrémités (412) de la partie supérieure du pendard (1), et par son autre extrémité (411), d'une pièce intermédiaire de support (5) sur laquelle est fixé l'élément de contact (7) supporté par le pendard (1).

11. Installation selon la revendication 10, caractérisée en ce qu'elle comporte des moyens de contrôle de la présence du ressort (41).

12. Installation selon la revendication 11, caractérisée en ce que ces moyens comprennent un capteur de présence (16) du pendard (1) et un capteur (15) de présence du ressort (41), et des moyens de vérification de la synchronisation des signaux émis par les deux capteurs (15, 16), mis en action au début du circuit de retour du pendard (1).

13. Installation selon l'une quelconque des revendications précédentes, caractérisée en ce qu'elle comporte en outre un moyen pour contrôler la continuité du passage du courant entre deux pendards (1).

14. Installation selon la revendication 13, caractérisée en ce que ce moyen comprend un rail additionnel (53) sur lequel s'engage l'un des pendards (13) arrière, lorsque l'un des pendards avant (14) est en contact guidé avec un rail (52) avant relié à la source de courant, un dispositif pour soumettre le rail additionnel (53) à une tension continue, et un dispositif permettant la vérification du passage du courant dans le circuit ainsi créé.

## Patentansprüche

1. Elektrolytische Anlage insbesondere zum Anstreichen eines Kraftsfahrzeugkastens durch Kataphorese, derjenigen Gattung mit einem Schlitten, auf welchem ein Kraftfahrzeugkasten in elektrischem Kontakt mit dem besagten Schlitten befördert wird, wenigstens einem Hängeglied, an welchem der besagte Schlitten in angelenkter Weise aufgehängt werden kann, wobei das besagte Hängeglied duch einen Förderer bewegt wird, um den besagten Schlitten zu einer Station hin zu befördern, in deren Bereich er mit einer bestimmten Neigung in ein Kataphoresebad unter Schwenkung um das Hängeglied herum eindringt, wobei der besagte Schlitten mit dem einen der Pole einer Stromquelle durch die Herstellung eines elektrischen Kontaktes zwischen zwei jeweils mit dem Schlitten verbundene und durch das Hängeglied in der beladenen Stellung des Schlittens an dem Hängeglied getragenen elektrischen Kontaktelementen verbunden ist, wobei das eine der beiden vorgenannten Elemente sich einzieht, um das Laden des Schlittens auf dem Hängeglied zu gestatten, dadurch gekennzeichnet, dass wenigstens das eine der beiden vorgenannten Kontaktelemente (7,9) eine elastisches Mittel umfasst, das die beiden Kontaktelemente (7,9) ständig aneinander anlegt in der beladenen Stellung des Schlittens (2) unter Zurückdrängen wenigstens des einen der besagten Kontaktelemente (7, 9) während des Ladens, und dass das eine der vorgenannten Kontaktelemente (7, 9) drehbar in bezug auf die Welle (11), um welcher der Schlitten (2) in bezug auf das Hängeglied (1) schwenkt, angeordnet ist, wobei der Schlitten (2) und das Hängeglied (1) mit einem Mittel zur drehfesten Verbindung der beiden vorgenannten Kontaktelemente (7, 9) während des Schwenkens des Schlittens (2) in bezug auf das Hängeglied (1) zusammenwirkt, um einen feststehenden Kontakt zwischen diesen beiden Elementen, während des Absenkens des Kastens in das Bad aufrechtzuerhalten, wobei wenigstens das eine der beiden Kontaktelemente (7, 9) in die dem anderen Kontaktelement gegenüber liegende ursprüngliche Betriebsstellung nach jedem Vorgang rückgestellt wird.

2. Anlage gemäss Anspruch 1, dadurch gekennzeichnet, dass das durch das Hängeglied (1) getragene Kontaktelement (7) mit einer drehbar um die Welle (11) zum Verschwenken des Schlittens (2) in bezug auf das Hängeglied (1) angeordneten Muffe (8) fest verbunden ist, wobei die besagte Muffe (8) zwei Finger (80) aufweist, die fähig sind, mit einem Teil des Schlittens (2) in Berührung zu kommen, um die beiden Kontaktelemente (7, 9), während des Verschwenkens des Schlittens, drehfest miteinander zu verbinden.

3. Anlage nach Anspruch 2, dadurch gekennzeichnet, dass der vorgenannte Teil des besagten Schlittens das mit dem Schllitten (2) selber fest verbundene elektrische Kontaktelement (9) ist.

4. Anlage gemäss irgendeinem der vorangehenden Ansprüche, dadurch gekennzeichnet, dass wenigstens das eine der vorgenannten Kontaktelemente (7, 9) wenigstens einen aus einem elastischen und leitfähigen Werkstoff hergestellten Streifen (70) aufweist.

5. Anlage nach irgendeinem der Ansprüche 1 bis 3, dadurch gekennzeichnet, dass die beiden vorgenannten Kontaktelemente (7, 9) für das erste, aus mehreren Einzelteilen (71, 72, 73, 74) und für das zweite aus einem Einzelteil (94) bestehen, wobei die besagten Einzelteile jeweils wenigstens eine Kante (75, 91) aufweisen, wobei die beiden Kontaktelemente (7, 9) über eine Feder gegeneinander rückgestellt werden und wobei die jeweiligen Kanten (75, 91) der Einzelteile des ersten Kontaktelementes (7) und des Einzelteiles des zweiten Kontaktelementes (9) während des Ladens des Schlittens (2) auf das Hängeglied (1) durch Reibung aneinander gebeizt werden.

6. Anlage gemäss Anspruch 5, dadurch gekennzeichnet, dass die Kanten (75, 91) der beiden vorgenannten Kontaktelemente (7, 9) unterschiedliche Neigungen aufweisen.

7. Anlage gemäss Anspruch 5 oder 6, dadurch gekennzeichnet, dass die Einzelteile (71, 72, 73, 74) des ersten Kontaktelementes (7) einen mit einem entsprechenden abgefasten Abschnitt (b) des anderen das zweite Kontaktelement (90) bildenden Einzelteiles (90) zusammenwirkenden, das Einziehen des einen der Kontaktelemente (7, 9), während des Aufsetzens des Schlittens (2) auf dem Hängeglied (1) begünstigenden abgefasten Abschnitt (a) auf weisen.

8. Anlage gemäss irgendeinem der vorangehenden Ansprüche, dadurch gekennzeichnet, dass das eine der vogenannten Kontakelemente (7,9) an die Stromquelle über ein, die Übertragung des Stromes während des Drehens des Schlittens (2) in bezug auf das Hängeglied (1) gestattendes nachgiebiges Element (3) angeschlossen ist.

9. Anlage nach Anspruch 8, dadurch gekennzeichnet, dass das vorgenannte nachgiebige Element ein Geflecht (3) oder ein Kabel ist.

10. Anlage nach irgendeinem der vorangehenden Ansprüche, dadurch gekenneichnet, dass eine Feder (41) zur Rückstellung wenigstens eines der Kontaktelemente nach jedem Vorgang durch das eine ihrer Enden (412) mit dem oberen Teil des Hängegliedes (1) und durch ihr anderes Ende (411) mit einem Zwischentragstück (5), an welchem das durch das Hängeglied (1) getragene Kontaktelement (7) befestigt ist, fest verbunden ist.

11. Anlage nach Anspruch 10, dadurch gekennzeichnet, dass sie Mittel zur Überprüfung des Vorhandenseins der Feder (41) aufweist.

12. Anlage nach Anspruch 11, dadurch gekennzeichnet, dass diese Mittel einen Fühler (16) zur Feststellung des Vorhandenseins des Hängegliedes (1) und einen Fühler (15) zur Feststellung des Vorhandenseins der Feder (41) und Mittel zur Prüfung der Synchronisierung der durch die beiden am Anfang der Schaltung zum Rücklauf des Hängegliedes (1) in Betrieb gesetztenFühler (15, 16) ausgesandten Signale umfassen.

13. Anlage gemäss irgendeinem der vorangehenden Ansprüche, dadurch gekennzeichnet, dass sie ausserdem ein Mittel zur Kontrole der Kontinuität des Durchfliessens des Stromes zwischen zwei Hängeglieder (1) aufweist.

14. Anlage gemäss Anspruch 13, dadurch gekennzeichnet, dass dieses Mittel eine zusätzliche Schiene (53) mit welcher das eine der hinteren Hängeglieder (13) in Eingriff kommt, wenn das eine der vorderen Hängeglieder (14) mit einer an die Stromquelle angeschlossenen vorderen Schiene (52) in geführter Berührung ist, eine Vorrichtung, um die zusätzliche Schiene (53) einer kontinuierlichen Spannung zu unterwerfen und eine die Prüfung des Durchfliessens des Stromes in dem somit geschaffenen Kreislauf gestattende Vorrichtung aufweist.

## Claims

1. Electrolytic equipment in particular for painting a body of an automotive vehicle through cataphoresis, of the type comprising a sledge on which is carried an automotive vehicle body in electrical contact with the said sledge, at least one hanger from which the said sledge may be suspended in a pivotally connected manner, the said sledge being displaced by a conveyor for carrying the said sledge towards a station at which it penetrates with a certain inclination into a cataphoresis bath by pivoting about the hanger, the said sledge being connected to one of the poles of a source of current by the making of an electrical contact between two electrical contact elements connected to the sledge, respectively, and supported by the hanger in the loaded position of the sledge on the hanger, one of the aforesaid elements retracting itself to permit the loading of the sledge onto the hanger, characterized in that at least one of the two aforesaid contact elements (7, 9) comprises an elastic means permanently applying both contact elements (7, 9) the one in bearing relationship against the other one in the loaded position of the sledge (2) while pushing back at least one of the said contact elements (7, 9) during the loading and in that one of the aforesaid contact elements (7, 9) is rotatably mounted with respect to the shaft (11) about which the sledge (2) is pivoting with respect to the hanger (1), the sledge (2) and the hanger (1) cooperating with a means for binding both aforesaid contact elements (7, 9) for unitary rotation during the pivoting of the sledge (2) in relation to the hanger (1) so as to keep a stationary contact between these two elements during the lowering of the body into the bath, at least one of the two contact elements (7, 9) being urged back into the initial operative position in confronting relationship with the other contact elements after each operation.

2. Equipment according to claim 1, characterized in that the contact element (7) supported by the hanger (1) is made fast to a sleeve (8) mounted for rotation about the shaft (11) for the pivoting of the sledge (2) with respect to the hanger (1), the said sleeve (8) comprising two fingers (80) adapted to come in contact with one part of the sledge (2) for binding both contact elements (7, 9) together for unitary rotation during the pivoting of the sledge.

3. Equipment according to claim 2, characterized in that the aforesaid part of the said sledge is the electrical contact element (9) made fast to the sledge (2) itself.

4. Equipment according to any one of the foregoing claims, characterized in that at least one of the aforesaid contact elements (7, 9) comprises at least one strip (70) made from an elastic and conducting material.

5. Equipment according to any one of claims 1 to 3, characterized in that both aforesaid contact elements (7, 9) consist for the first one of several parts (71, 72, 73, 74) and for the second one of one part (94), the said parts comprising each one at least one edge (75, 91), both contact elements (7, 9) being urged towards each other through the medium of a spring and the respective edges (75, 91) of the parts of the first contact element (7) and of the part of the second contact element (9) being scoured by rubbing against each other during the loading of the sledge (2) onto the hanger (1).

6. Equipment according to claim 5, characterized in that the edges (75, 91) of both aforesaid contact elements (7, 9) exhibit differing inclinations.

7. Equipment according to claim 5 or 6, characterized in that the parts (71, 72, 73, 74) of the first contact element (7) comprise a chamferred portion (a) cooperating with a corresponding chamferred portion (b) of the other part (90) constituting the second contact element (90), promoting the retraction of one of the contact elements (7, 9) when putting the sledge (2) in place onto the hanger (1).

8. Equipment according to any one of the foregoing claims, characterized in that one of the aforesaid contact elements (7, 9) is connected to the source of current through the medium of a flexible element (3) allowing the transmission of the current during the rotation of the sledge (2) with respect to the hanger (1).

9. Equipment according to claim 8, characterized in that the aforesaid flexible element is a braid (3) or a cable.

10. Equipment according to any one of the foregoing claims, characterized in that a spring (41) for drawing back at least one of the contact elements after each operation is made fast with one of its ends (412) to the upper portion of the hanger (1) and with its other end (411) to an intermediate supporting member (5) onto which is secured the contact element (7) supported by the hanger (1).

11. Equipment according to claim 10, characterized in that it comprises means for controlling the presence of the spring (41).

12. Equipment according to claim 11, characterized in that these means comprise a sensor (16) for detecting the presence of the hanger (1) and a sensor (15) for detecting the presence of the spring (41) and means for checking the synchronization of the signals emitted by both sensors (15, 16) set on action at the beginning of the return circuit of the hanger (1).

13. Equipment according to any one of the foregoing claims, characterized in that it moreover comprises a means for controlling the continuity of the passage of the current between both hangers (1).

14. Equipment according to claim 13, characterized in that this means comprises an additional rail (53) which is engaged by one of the rear hangers (13) when one of the forward hangers (14) is in guided contact with a forward rail (52) connected to the source of current, a device for subjecting the additional rail (53) to a continuous voltage and a device allowing the checking of the passage of the current in the circuit thus provided.
